# DEMANDE DE BREVET EUROPEEN

(11) **EP 0 261 995 A2**
(43) Date de publication de la demande: **30.03.1988**
(21) Numéro de dépôt: 87400481.5
(22) Date de dépôt: 04.03.1987
(51) Int. Cl.: A45D 34/00

(54) **Diffuseur de poche**

(30) Priorité: 04.03.1986 FR 8602989
(71) Demandeur: Lefrancois, Patrice, F-92300 Levallois Perret (FR)
(72) Inventeur: Lefrancois, Patrice, F-92300 Levallois Perret (FR)

(57) **Abrégé**

Dispositif pour être parfumé à l'aide d'un diffuseur de poche ou sac.

"Boîte à mouchoir à parfumer", "carte parfum".

L'invention concerne un dispositif permettant d'être parfumé sans avoir le parfum et l'alcool sur l'épiderme : pas d'imprudence au soleil.

Glisser dans le diffuseur de poche un mouchoir en papier, quelques gouttes de parfum sur celui-ci ; puis refermer : il diffusera lentement votre parfum.

Il est constitué d'un boîtier recto (1) et verso (14) contigus en plastique : Polyrurétane, Polypropylène, Nylon avec des perforations sur deux faces (2) et (3), d'une partie latérale (4) et (5), huit angles arrondis (6, 7,8,9,10,11,12) et (13), d'une fente ouverture (17), d'une charnière (19) plaquette de décoration (23) emplacement mouchoir.

Le dispositif selon l'invention est particulièrement destiné à parfumer et à effectuer des opérations publicitaires dans les secteurs parfumerie, sport, servie, voyage, loisir.

## Description

La présente invention concerne un dispositif de parfumage à l'aide de mouchoirs en papier et d'un étui diffuseur.

Pour se parfumer traditionnellement il faut déposer le parfum sur la peau (« épiderme »), ceci est un inconvénient, car l'épiderme réagit plus ou moins bien, notamment au soleil, ou bien l'on dépose le parfum à l'aide d'un appareil et celui-ci occasionne des taches sur les vêtements ou sacs.

Le dispositif selon l'invention permet de remédier à ces inconvénients.

A cet effet, le diffuseur de poche, selon l'invention, est constitué d'une boîte extra- plate comprenant un couvercle recto et un fond verso, avec des perforations.

A l'intérieur du boîtier est placé un ou plusieurs mouchoirs en papier.

Les possibilités du diffuseur de poche sont multiples par ses formes, ses couleurs et ses utilisations.

Moyen pratique pour se parfumer : ouvrir le diffuseur de poche, glisser un ou plusieurs mouchoirs en papier où vous déposerez quelques gouttes de parfum ; puis refermer le diffuseur de poche et glissez-le dans un endroit choisi. Exemples : sac, valise, poche, voiture, bureau, armoire.

Pour changer de parfum, il suffit de changer votre support mouchoir.

Ce dispositif permet une bonne diffusion de votre parfum.

Être parfumé sans avoir le parfum et l'alcool sur f'épiderme : pas d'imprudence au soleil.

Ne fera ni taches, ni auréoles sur vos vêtements.

Il ne sera pas nécessaire de vous parfumer à nouveau dans la journée.

Diffusera lentement votre parfum sans le dénaturer, de façon continue et donnera la possibilité de prendre et de retirer le parfum à son gré.

Il peut promouvoir la vente de ce dernier, car il est possible de revenir sur la senteur lorsque le choix est indécis.

Le dispositif diffuseur de poche caractérisé par le fait que celui-ci est une boîte à mouchoirs parfumables et qu'il peut être intégré à un ensemble (parure, briquet, stylo, flacon, etc.).

Ce procédé de parfumage se caractérise par le fait que l'on imbibe de parfum le ou les matériaux perméables retenant les liquides et de glisser à proximité de soit ledit diffuseur de poche ou sac.

Le mouchoir imprégné de parfum est un support renouvelable ou non et doit être amovible de préférence.

La partie recto du diffuseur de poche (fig. 1) doit être en aluminium ou plastique. Exemples « Duralumin » : alliage léger aluminium à haute résistance.

« ALPAX » : alliage d'aluminium et de silicium. Celui-ci à l'avantage de se mouler facilement.

Les « AI » pourront recevoir un décor. Exemples : anodisations, laques, vernis oo- lyurétane. Ces traitements de surface devront résister aux essences de parfum et d'alcool.

Si la partie recto est en matière synthétique, Nylon, Polyéthylène, celui-ci devra également résister aux essences de parfum et d'alcool. ,

La partie verso (fig. 2) avec les côtés latéraux devront être en matière synthétiques Polyéthylène pour résister aux essences de parfum et d'alcool. Toutefois, il est possible de raire cette partie (fig. 2) en aluminium, mais les décors de surface devront, eux aussi, résister aux essences de parfum et d'alcool. Exemples : matière synthétique Polyéthylène, laque Polyurétane, vernis Polyurétane. Matière aluminium, les traitements possibles : anodisations, laque Polyurétane et vernis Polyurétane.

La partie verso (fig. 2 du diffuseur de poche doit être entièrement en plastique ou aluminium, dans ce cas « AI ». Il sera nécessaire de mettre sur les rebords latéraux de la partie verso (fig. 2) en « AI » un enjoliveur de protection, car à l'ouverture et à la fermeture, les quatre parties latérales opposées (fig. 1) et (fig. 2) en contact de l'une par rapport à l'autre forme une usure. Pour y remédier il sera nécessaire de fixer un entourage, « Enjoliveur », plastique sur la partie latérale, celui-ci devra résister aux essences de parfum et d'alcool. Cet enjoliveur prendra forme suivant la ligne esthétique du diffuseur de poche. Celui-ci devra être attenant à la partie verso (fig. 2) et ne sera visible que sur la partie verso, et disposer des petites perforations sur les parties latérales picots (fig. 2).

Le dispositif d'ouverture et de fermeture utilisé est présenté avec trois picots sur chaques parties latérales (fig. 1) et (fig. 2). Les picots d'ouverture et de fermeture utilisés doivent être les uns en face des autres. Ceci est un dispositif de fermeture et d'ouverture possible. Simplifié, il suffit de faire pression dans la fente sur l'une des parties latérales en écartant (fig. 4).

Il est préférable que l'intérieur de l'un des deux boîtiers (fig. 1) (fig. 2) ou les deux boîtiers soient d'une couleur foncée ou noire pour absorber la chaleur permettant la diffusion des fragances.

Ce nouveau procédé de parfumage pourra servir de support publicitaire pour promouvoir des produits se rattachant ou non au diffuseur de poche avec une inscription et d'un logo adresse ou texte pourra être effectué par simple marquage ou bien en relief sur l'une des faces suivant le décor du demandeur « Image publicitaire ».

Le volume de ce diffuseur de poche doit avoir l'épaisseur, la hauteur, la largeur d'un ou plusieurs mouchoirs en papier pliés ou non. Hauteur : 80 à 140 m'm; largeur : 25 à 139 mm; épaisseur : 2 à 5 mm.

Le poids du diffuseur de poche peut avoir de 15 g à 85 g, selon l'épaisseur choisie. On peut y introduire de un à trois mouchoirs, suivant la réalisation de celui-ci.

A titre d'exemple de réalisation non limitatif, nous allons décrire un diffuseur de poche selon l'invention en référence au-dessus annexes sur lesquelles
- la figure 1 est une vue en demi-perspective face recto ;
- la figure 2 est une vue en demi-perspective face verso;
- la figure 3 est une vue grossie sur l'un des six picots de fermeture;
- la figure 4 est une vue latérale sur l'un des moyens d'ouverture des deux parties (fig. 1) (fig. 2).

Selon une forme de réalisation préférentielle du diffuseur de poche ou sac, constitué en deux parties rectangulaires (fig. 1 et fig. 2); le couvercle face recto (1) et d'un verso s'emboitant entre eux avec un moyen de fermeture non apparant, emménageant un espace dans lequel sont placés un ou plusieurs mouchoirs en papier, la diffusion s'opérant par l'intermédiaire de perforations (2) et (3) situées sur les deux parties des boîtiers.

Les deux boîtiers, recto et verso, présentent des côtés latéraux (4) et (5). La partie veso s'emboitant dans la partie recto et formant, à elles deux, une boîte extraplate avec des angles arrondis (6, 7, 8, 9) et (10, 11, 12, 13).

La partie recto (1) présente est en aluminium laqué-verni résistant aux essences de parfum et d'alcool.

La partie verso (14) est en plastique ou aluminium : matériaux résistants également aux essences de parfum.

Les perforations (2) et (3) sont disposées sur l'une des moitiés du rectangle, laissant place à l'autre moitié pour effectuer un marquage ou publicité éventuels (15, 16).

Le dispositif pour l'ouverture du diffuseur de poche est situé sur l'une des parties latérales « épaisseur », une fente est prévue à cet effet (fig. 1) (17), (fig. 2) (18) étant égaux mais inversés.

Le diffuseur dispose d'une fermeture par emboitement effectué par six picots (19, 20) et (21, 22, 23) et (24), ceci respectivement sur les parties latérales.

Le volume du diffuseur de poche a l'épaisseur, la hauteur, la largeur d'un ou plusieurs mouchoirs en papier pliés ou non (25). Celui-ci peut être intégré à un ensemble. Exemples : parure, briquet, flacon, stylo, atomiseur, avec marquage ou décor.

Le poids du diffuseur de poche peut être de 15 à 85 g, selon l'épaisseur choisie. A l'intérieur du diffuseur (26) on peut y introduire de un à trois mouchoirs.

## Revendications

1 - Diffuseur de poche exhaleur de parfum extra-plat caractérisé en ce qu'il est constitué d'un boîtier comprenant un couvercle (1) recto et d'un fond verso s'emboîtant entres eux avec un moyen de fermeture apparent ou non emménageant un espace dans lequel sont placés un ou plusieurs mouchoirs en papier pliés ou non, la diffusion s'opérant par l'intermédiaire de perforations (2) et (3) situées sur au.moins une des deux parties du boîtier.

2 - Diffuseur selon l'une des revendications précédentes, caractérisé en ce qu'il se présente en deux parties rectangulaires avec des rebords de 2 à 5 mm recto (4) et verso (5). La partie verso s'emboîte dans la partie recto et forment à elles deux une boîte extra-plate avec quatre angles arrondis (6, 7, 8, 9) et (10, 11, 12, 13).

3 - Diffuseur selon l'une des revendications précédentes, caractérisé en ce que les deux parties (1) et (14) sont en aluminium, en plastique, ou autres matériaux résistants aux essences de parfum et d'alcool.

4 - Diffuseur selon l'une des revendications précédentes, caractérisé en ce que les perforations (2) et (3) des boîtiers sont disposées sur une moitié seulement.du rectangle, laissant libre l'autre moitié pour marquage ou publicité éventuels.

5 - Diffuseur selon l'une des revendications précédentes, caractérisé, pour l'ouverture du diffuseur de poche par une fente dans laquelle on fait pression, qui est située au milieu sur une des parties latérales du diffuseur de poche « l'épaisseur », ouverture du boîtier (17) et (18) étant égaux mais inversés.

6 - Diffuseur selon l'une des revendications précédentes caractérisé par le fait que le diffuseur dispose d'ouverture et fermeture simplifiées avec trois picots sur chaque face (19, 20, 21) et (22, 23 24), ceci, respectivement, sur les parties latérales.

7 - Diffuseur selon l'une des revendications précédentes, caractérisé en ce que le volume de ce diffuseur de poche a l'épaisseur, la hauteur, la largeur d'un ou plusieurs mouchoirs en papier pliés ou non (25). Hauteur : 80 à 140 mm; largeur : 25 à 139 mm; épais: 2 à 5 mm.

8 - Diffuseur selon l'une des revendications précédentes caractérisé par le fait qu'il est intégré à un ensemble : parure, briquet, stylo, flacon avec marquage publicitaire ou non (15) et (16).

9 - Diffuseur selon l'une des revendications précédentes caractérisé en ce que la partie verso (14) reçoit un enjoliveur sur son périmètre latéral, celui-ci prenant la forme de la partie verso (14) et recto (1) et étant en polyéthylène résistant aux essences de parfum et d'alcool; en ce que la partie verso (14) est en polyéthylène résistant aux essences de parfum et d'alcool et présentant une élasticité pour faciliter l'ouverture et la fermeture du boîtier et la partie recto (1) est en aluminium du type « Duralumin » avec ces traitements de surface.

10 - Application du diffuseur selon l'une quelconque des revendications précédentes au parfumage à l'aide du ou des matériaux (25) ceci se trouvant à l'intérieur (26) retenant les liquides que l'on imprègnent sur le support (25).
